# EUROPÄISCHE PATENTSCHRIFT

(11) **EP 0 211 198 B1**
(45) Veröffentlichungstag und Bekanntmachung des Hinweises auf die Patenterteilung: **11.05.1988**
(21) Anmeldenummer: 86108226.1
(22) Anmeldetag: 16.06.1986
(51) Int. Cl.: F01D 25/28

(54) **Lageranordnung für Turbomaschinen, insbesondere Dampfturbinen**
Support for a steam turbine
Support pour une turbine à vapeur

(30) Priorität: 27.06.1985 DE 3522917
(43) Veröffentlichungstag der Anmeldung: 25.02.1987
(73) Patentinhaber: SIEMENS AKTIENGESELLSCHAFT, 80333 München (DE)
(72) Erfinder: Remberg, Axel, D-4330 Mülheim/Ruhr (DE); Haase, Detlef, D-4330 Mülheim/Ruhr (DE)

(56) Entgegenhaltungen:
- CH-A- 426 886
- FR-A- 2 411 960
- GB-A- 777 598
- GB-A- 1 145 612

## Beschreibung

Die Erfindung bezieht sich auf eine Lageranordnung für Turbomaschinen, insbesondere Dampfturbinen, welch letztere mehrere koaxial hintereinander angeordnete Teilturbinen aufweisen, deren Wellen miteinander starr zu einem Wellenstrang gekuppelt sind, so wie im Gattungsbegriff des Anspruchs 1 näher definiert.

Das darin angegebene Lagerungsprinzip der Gehäuse oder Gehäuseteile von Teilturbinen ist für ein Innengehäuse dargestellt in der Zeitschrift VGB Kraftwerkstechnik59, Heft 2 vom Febr. 1979, und zwar in Bild 9 auf S. 117; es ist auf ähnliche Weise erläutert in dem Jahrband VGB-Kongress «Kraftwerke 1982» auf S. 243 in Bild 14 in Verbindung mit dem zugehörigen Text. Die Anwendung des Lagerungsprinzips auf den ganzen Wellenstrang eines mehrgehäusigen Turbosatzes ist näher erläutert in VG B Kraftwerkstechnik 53, Heft 12, Dez. 1973, S. 817 bis 826, insb. auf der Seite 820 mit Bild 11. Dort wird eine Turbinenlager-Anordnung zugrunde gelegt, bei welcher die Lagergehäuse, dortals Lagerböcke bezeichnet, feststehen, so dass gegenüber diesen feststehenden Referenzflächen der Lagergehäuse bzw. sonstiger Fundamentteile die Teilturbinengehäuse mit ihren Stütz- und Führungsflächen sowie ihren Führungsflächen für die axiale Mittenführung axial-und radial-zentrisch-wärmebeweglich gleiten können, wobei naturgemäss die Axialbewegung in einer achsnormalen Bezugsebene, die als axialer Fixpunkt dient, entfällt. Ein besonderes Problem bei der gattungsgemässen Lageranordnung besteht nun darin, trotz feststehender Lagergehäuse oder sonstiger Fundament-Referenzflächen, eine präzise axial- und radial-zentrisch-wärmebewegliche Gleitbewegung der Gehäuse mit ihren Tragpratzen oder sonstigen Führungsflächen zu gewährleisten, eine von aussen gut zugängliche Justierbarkeit für die Auflagerung und den Führungseingriff in x-, y- und z-Richtung zu ermöglichen und die Lagerung variabel zu gestalten, d. h., die Lageranordnung soll ohne grosse Änderungen so ausgestaltet sein, dass mit ihr wahlweise eine axiale Gleitmöglichkeit oder ein axialer Fixpunkt verwirklicht werden kann.

Der Erfindung liegt die Aufgabe zugrunde, eine Lageranordnung für Turbomaschinen der im Oberbegriff des Anspruchs 1 angegebenen Art zu schaffen, mit welcher es im Sinne der aufgezeigten Problemstellung ermöglicht ist,
- bei fest installierten Lagergehäusen oder sonstigen Fundament-Referenzflächen eine justierbare axial- und radial-zentrisch-wärmebewegliche Lagerung der Teilturbinengehäuse mit ihren Tragpratzen und Führungsflächen an den zugehörigen Auf- und Anlageflächen der Lagergehäuse bei hinreichend grossen Gleitflächen zu gewährleisten;
- wahlweise axial gleitende oder axial feste Lagerstellen ausbilden zu können, und
- die Justier- und Gleitbeilagen in die zugehörigen Aufnahmeräume der Lageranordnung von aussen leicht erreichbar einfügen und ggf. auswechseln zu können, um so die Lageranordnung besonders montage- und wartungsfreundlich zu gestalten.

Erfindungsgemäss wird die gestellte Aufgabe durch die im Kennzeichen des Anspruchs 1 angegebenen Merkmale gelöst. Vorteilhafte Weiterbildungen sind in den Ansprüchen 2 bis 12 angegeben. Die mit der Erfindung erzielbaren Vorteile sind vor allem darin zu sehen, dass eine robuste Lageranordnung mit grossen Gleitflächen geschaffen wurde, bei der das Ankuppeln der Teilturbinen- Gehäuse an die Lagergehäuse auf bequeme Weise ermöglicht ist, und die Teilturbinen-Gehäuse können mit ihren Tragpratzen von oben auf die Tragflansche der Lagergehäuse abgesenkt werden, wobei die genaue Höhenausrichtung durch Einfügen der Justier- und Gleitbeilagen von der Seite her, d. h. gut zugänglich, erfolgt. Entsprechend einfach gestaltet sich das Ausrichten in Achsrichtung und die Ausbildung eines axialen Fixpunktes durch Einfügung entsprechender Justier-Gleitbeilagen, wonach dann die Riegel zur Absicherung der Tragpratzen gegen Abhebekräfte und -momente an der Deckfläche der Tragflansche montiert werden. Ausser der guten Zugänglichkeit zu den Justier- und Gleitbeilagen (Einstellelemente) ist hervorzuheben das vorteilhafte Einleiten der Kräfte auf grossen Krafteinleitungsquerschnitten und die Möglichkeit der Anbringung von Messmarken,wieanhandvon Anspruch 12näher erläutert. Harmonisch fügt sich in das Auflager- und Einstellsystem die Mittenführung ein, wie sie im Anspruch 11 näher erläutert ist.

Unter der Voraussetzung, dass die Deckflächen der Tragflansche die horizontale Achsebene für die Auflagerung definieren, ist die Anpassung der Tragpratzenlagerung an diese Referenzebene auf einfache Weise möglich, wobei die einmal erfolgte Höheneinstellung der Tragpratzen durch die Riegel und besondere Einstellmittel an diesen Riegeln in Form von Gleitsteinen unter Ermöglichung eines Gleitspiels abgesichert wird, wie in den Ansprüchen 2 und 3 näher erläutert.

Die Riegel werden gemäss Anspruch 10 durch kräftige, verdrehgesicherte Ankerschrauben gegen den Tragflansch gehalten und sichern so ihrerseits die Tragpratzen gegen Abheben. Die Ausbildung der Lageranordnung als wahlweise axialer Fixpunkt oder axialer Gleitsitz sowie weitere Variationsmöglichkeiten der Lageranordnung durch Ausbildung als Einzel- oder aber als Doppellager sind in den Ansprüchen 4 bis 9 behandelt.

Im folgenden wird anhand der Zeichnung, in der mehrere Ausführungsbeispiele der Lageranordnung nach der Erfindung dargestellt sind, diese noch näher erläutert. Darin zeigt in zum Teil vereinfachter Darstellung:
Fig. 1 im Aufriss in Gesamtansicht mit eingezeichnetem Koordinatenkreuz und
Fig. 2 im Grundriss in Teilansicht auf die eine, auf der einen Seite der Wellenachse gelegene Hälfte einen Turbosatz, von dem nur die Hochdruck- und Mitteldruck-Teilturbine und die zugehörigen erfindungsgemäss ausgebildeten Lager gezeigt sind;
Fig. 3 das Gehäuselager zwischen Hochdruck-und Mitteldruck-Teilturbine im Aufriss (Einzelheit 111 aus Fig. 1), wobei zur Übersicht wieder ein kleines Koordinatenkreuz eingezeichnet ist;
Fig. 4 das Gehäuselager der Hochdruck-Teilturbine im Aufriss (Einzelheit IV aus Fig. 1);
Fig. 5 das Gehäuselager der Mitteldruck-Teilturbine an ihrem Niederdruck-seitigen Ende im Aufriss (Einzelheit V aus Fig. 1);
Fig. 6 eine vergrösserte Detaildarstellung der Lageranordnung nach Fig. 3, im Schnitt nach der Linie VI-VI aus Fig. 7;
Fig. 7 den Teilschnitt gemäss Linie VII-VII aus Fig. 6;
Fig. 8 den Schnitt nach Linie VIII-VIII aus Fig. 6;
Fig. 9 den Schnitt nach Linie IX-IX aus Fig. 8;
Fig. 10 die Einzelheit X aus Fig. 2 vergrössert und ergänzt durch die zweite Grundriss-Hälfte des Turbinenlagers zwischen Hochdruck- und Mitteldruck-Teilturbine in teilweise aufgedeckter Darstellung des Lagers, wobei Teile des Axiallagers der Turbinenwelle und die Lagerelemente der Gehäuse-Mittenzentrierung ersichtlich sind, und
Fig. 11 das Lager nach Fig. 10 im Aufriss-Schnitt, verkleinert.

Aus Fig. 1 und Fig. 2 sind die äusseren Gehäusekonturen einer Hochdruck-Teilturbine HD und einer koaxial dazu in Richtung der Wellenachse x angeordneten Mitteldruck-Teilturbine MD erkennbar.

Der in Fig. 1 und 2 im Ausschnitt dargestellte Turbosatz weist bei seinen Turbinenlagern L1, L2 und L3 zwei verschiedene Ausführungen der Lageranordnung nach der Erfindung auf. Dargestellt sind die koaxial zueinander angeordneten Gehäuse G1 und G2 einer Hochdruck-Teilturbine HD und einer Mitteldruck-Teilturbine MD. An das rechte Ende letzterer schliesst sich das Turbinenlager L3 an, auf dieses folgt bzw. folgen koaxial eine oder mehrere nicht dargestellte Niederdruck-Teilturbinen, deren Darstellung für das Verständnis der Erfindung nicht erforderlich ist, wenn auch grundsätzlich die Niederdruck-Teilturbinen mit ihren Innen- und/oder Aussengehäusen mit erfindungsgemässen Lagern der Typen L1, L2 und L3 ausgerüstet sein könnten.

Die Turbinenwellen, die Wellenkupplungen und die Wellenlagersind in Fig. 1 und 2 nicht im einzelnen dargestellt, auch nicht die ankommenden und abgehenden Dampfleitungen (es sind lediglich Anschlussstutzen gezeigt) und die Beschaufelung im Inneren der Teilturbinen HD, MD. Die aus Fig. 1 und 2 nicht ersichtlichen koaxialen Wellen der Teilturbinen sind zu einem Wellenstrang starr miteinander gekuppelt, welcher - abgesehen von der Detaildarstellung nach Fig. 10 und 11 - lediglich durch die strichpunktierte Wellenachslinie x angedeutet ist. Koaxial zu den Gehäusen G1 und G2 der Teilturbinen HD, MD und koaxial zum Wellenstrang x sind die Turbinenlager L1 am äusseren Ende der Teilturbine H D, L2 zwischen den beiden Teilturbinen HD und MD sowie L3 am äusseren Ende der Teilturbine MD auf Fundamentriegeln FR1, FR2 und FR3 eines nicht näher dargestellten Turbinen-Fundamentes aufgelagert und befestigt. Solche Fundamentriegel werden im allgemeinen durch die zwischen Aussparungen stehenbleibenden Stege einer horizontalen, aus Stahl oder Spannbeton bestehenden Tischplatte gebildet, durch deren Aussparungen die Teilturbinen mit ihren unteren Gehäusehälften ragen, wobei die den gesamten Turbosatz tragende Tischplatte über Fundamentstützen sich auf einer auf dem Gebäudefundament ruhenden Sohlplatte abstützt, wie es z. B. Bild 1 und Bild 3 des Aufsatzes «Verformungsverhalten von Turbinenfundamenten» (Zeitschrift VGB Kraftwerkstechnik 59, Heft 10 vom Okt. 1979, S. 819 bis 833) zeigen. Die oberen Tragflächen der Fundamentriegel liegen auf dem gestrichelt angedeuteten Niveau n; auf diese werden die generell mit 1 bezeichneten Lagergehäuse der Turbinenlager L1, L2 und L3 mit ihren Bodenplatten 1.0 mittels nicht näher dargestellter Abdrückschrauben in diesen Bodenplatten 1.0 höhenjustiert und in Achsrichtung x ausgerichtet aufgesetzt, nach dem Ausrichten mittels Ankerschrauben 1.1 (die nur beim mittleren Turbinenlager L2 etwas näher dargestellt sind) gegen Abheben gesichert und mittels Ortbeton 1.2 vergossen, wobei der Ortbeton 1.2 die Spalte zwischen der Bodenplatte 1.0 und einer nach unten gerichteten Rippe 1.3 an der Bodenplatte einerseits sowie der Oberkante n der Fundamentriegel-Tragflächen bzw. einer die Rippe 1.3 aufnehmenden Rechteckaussparung 1.4 andererseits ausfüllt. Bei den Fundamentriegeln FR1 bis FR3 kann es sich allgemein um Fundament-Konsolen handeln, die also nicht notwendigerweise an einer Fundament-Tischplatte angeordnet sein müssen; wesentlich ist nur, dass ausgerichtete horizontale Niveaus n zur Auflagerung der Lagergehäuse 1 gegeben sind.

Die Hochdruck-Teilturbine HD weist ein Topfgehäuse G1 auf, an dem vier Tragpratzen angewachsen sind. Von diesen sind lediglich zwei, nämlich P11 und P13, aus Fig. 1 und 2 ersichtlich; die anderen beiden (nicht dargestellten) Tragpratzen P12 und P14 sind spiegelsymmetrisch bezüglich der Wellenachse x der Tragpratze P11 bzw. der Tragpratze P13 gegenüberliegend angeordnet zu denken. Die Tragpratze P14 ist im übrigen aus Fig. 10 ersichtlich. Das Gehäuse G1 der Hochdruck-Teilturbine HD weist ausserdem zwei angeformte oder angeschweisste, einander gleichachsig gegenüberliegende Einströmstutzen auf, von denen in Fig. 1 und 2 der eine EST1 erkennbar ist, ferner einen nach unten weisenden Abströmstutzen AST1 am abströmseitigen Ende.

Die Mitteldruck-Teilturbine MD weist ein Gehäuse G2 auf, welches in der horizontalen Achsebene x-z geteilt ist in einen oberen Gehäuseteil G21 und in einen unteren Gehäuseteil G22, die beide mit ihren Gehäuseflanschen g21 und g22 in der horizontalen Achsebene x-z dampfdicht zusammengespannt sind (die Flanschschrauben sind zur Vereinfachung nicht dargestellt). An den Flansch g21 der oberen Gehäusehälfte G21 sind sinngemäss zur Hochdruck-Teilturbine HD vier Tragpratzen, welche symmetrisch zur vertikalen Achsebene x-y liegen, angeformt, von denen in Fig. 1 und 2 die Tragpratzen P21 und P23 ersichtlich sind; von den anderen beiden, den dar^{g}estell- ten gegenüberliegenden Tragpratzen P22 und P24 ist aus Fig. 10 die Tragpratze P22 erkennbar. Dem Gehäuseober- und -unterteil G21, G22 der Mitteldruck-Teilturbine MD sind je ein nach oben bzw. unten gerichteter Einströmstutzen EST2 zugeordnet; es handelt sich um eine zweiflutige Mitteldruck-Teilturbine mit Mitteneinströmung (auch einflutige Bauart ist möglich), wobei in Achsrichtung benachbart zu den beiden Einströmstutzen EST2 je zwei Anzapfdampfstutzen AZ vorgesehen sind. Ausserdem weist das Gehäuse-Unterteil G22 zwei einander gleichachsig gegenüberstehende und in die achsquere Richtung orientierte Abströmstutzen AST2 auf.

Mit der Lageranordnung nach Fig. 1 und 2 ist das bei Turbomaschinen bekannte Lagerungsprinzip verwirklicht, die Gehäuse G1, G2 der Teilturbinen HD, MD an ihren Gehäuse-Enden mittels der Tragpratzen P11 bis P14 bzw. P21 bis P24 symmetrisch zu beiden Seiten der Welle x in horizontalen Achsebenen x-z auf den Lagergehäusen 1 (oder sonstigen Fundamentteilen) axial- und radial-zentrisch-wärmebeweglich sowie in x-, y-und z-Richtung justierbar zu lagern. Zu dieser wärmebeweglichen Lagerung mit Justiermöglichkeit gehörtauch die axiale Mittenzentrierung oder Mittenführung in der vertikalen Achsebene x-y. Dabei verlaufen die Stütz- und Führungsflächen _{Pxz} an den Tragpratzen, die allgemein mit P bezeichnet sind, in horizontalen Achsebenen (x-z), die Stütz- und Führungsflächen m_{xy} für die axiale Mittenführung verlaufen an Gehäuse-Gabeln oder -Spornen, wie weiter unten noch erläutert, in planparallel zur vertikalen Achsebene x-y gerichteten Vertikalebenen, und die Stütz- und Führungsflächen an den Tragpratzen P zur Festlegung axialer Fixpunkte der Gehäuse-Wärmedehnung verlaufen in achsnormalen Ebenen y-z und sind generell mit py_{z} bezeichnet und bei der Ausführung nach Fig. 1 und 2 beim mittleren Turbinenlager L2 vorgesehen. Die beiden achsnormalen Ebenen, welche durch die Mitte der axial fixierten Tragpratzen P13, P14 bzw. P21, P22 gehen, sind in Fig. 1 und Fig. 2 mit (y-z), bzw. (y-z)_{z} bezeichnet. Aus Vorstehendem ergibt sich, dass zur Definition der Stütz-und Führungs- bzw. Gleitebenen mit kartesischen Koordinaten gearbeitet wird -vergleiche die Koordinatenkreuze in Fig. 1 und 3 -, wobei x die Wellenachsrichtung bezeichnet, z allgemein die horizontale achsquere Richtung und y allgemein die senkrecht zur x-z-Ebene verlaufende vertikale Koordinate ist. Die Lagergehäuse 1 der Turbinenlager L1 bis L3 sind, soweit die Gehäuselagerungsfunktion betroffen ist, im Prinzip gleichartig aufgebaut; sie weisen alle eine Boden- oder Ankerplatte 1.0 auf, die auf dem jeweiligen Fundamentriegel FR aufruht und daran verankert ist. Ferner weisen die Lagergehäuse 1 alle eine Deckplatte 1.5 auf mit in achsquerer Richtung über die Spannbreite der einander gegenüberliegenden Tragflansche P11-P12, P13-P14 usw. hinaus sich erstreckenden, allgemein mit 2 bezeichneten Tragflanschen, die im einzelnen, wenn sie in Richtung +x orientiert sind bzw. sich in diese Richtung erstrecken, mit 2 + bezeichnet sind - wenn sie sich in die entgegengesetzte Richtung -x erstrecken -, mit 2- bezeichnet sind. Die Lagergehäuse 1 sind in geschweisster Stahlkonstruktion ausgeführt, und ihre entsprechend kräftig ausgebildeten Boden- bzw. Ankerplatten 1.0 und Deckplatten 1.5 sind mittels Stirnwänden 1.6 und Seitenwänden 1.7 zueinander in Höhenrichtung y beabstandet und zu einer festen Kastenkonstruktion verbunden, wobei die Ankerplatte 1.0 in Achsrichtung orientierte Überstände bzw. Flansche zur Verankerung der Ankerschrauben 1.1 aufweist, welch letztere an entsprechenden (nicht dargestellten) Widerlagerplatten, welche die Fundamentriegel in Aussparungen durchdringen, verankert sind.

Zur näheren Erläuterung der Erfindung sei zunächst auf das Turbinenlager L2 (Fig. 3) und auf die Einzeldarstellung nach den Fig. 6 bis 9 eingegangen. Aus Fig. 3 in Verbindung mit Fig. 6 erkennt man zunächst, dass die Tragpratzen P der Teilturbinen-Gehäuse G1, G2 jeweils mit einem axial nach aussen vorspringenden, stufenförmigen Ansatz 3 und einem dazu axial einwärts benachbarten stufenförmig nach oben abgesetzten Rücksprung 4 versehen sind. Dieser Rücksprung 4 weist eine horizontale Bodenfläche 4.1 auf, welche als Stütz- und Führungsfläche _{Pxz} für die Tragpratze P bzw. das zugehörige Turbinengehäuse dient. Unter «axial einwärts benachbart» wird verstanden, dass der Rücksprung 4 in bezug auf den Ansatz 3 in Richtung auf das Turbineninnere axial benachbart ist.

Das zugehörige Lagergehäuse 1 untergreift entsprechend der Lage der Tragpratzen P zu beiden Seiten der Welle x mit den schon erwähnten Tragflanschen 2, im besonderen 2- und 2+, die Tragpratzen P. Hierzu sind die Tragflansche 2 jeweils mit einer Vertiefung 5 zur Aufnahme des stufenförmigen Ansatzes 3 und mit einer daran axial angrenzenden stufenförmigen Randerhebung 6 zum Eingriff in den Rücksprung 4 der Tragpratze P versehen.

Der wechselseitige Eingriff des stufenförmigen Ansatzes 3 in die Vertiefung 5 und der Randerhebung 6 in den Rücksprung 4 ist spiel behaftet unter Bildung von allgemein mit 7 bezeichneten seitlich zugänglichen Spalträumen ausgeführt. Diese Spalträume 7 werden, abgesehen von unvermeidlichen Toleranzen, durch einander planparallel gegenüberstehende Begrenzungsflächen begrenzt, weil Ansatz 3 und Rücksprung 4 einerseits bzw. Vertiefung 5 und Randerhebung 6 andererseits rechteckige Querschnitte aufweisen.

Zum Zwecke der gleitfähigen Höhenpositionierung sind in den Spaltraum 7.1 zwischen der Dachfläche 6.1 der Randerhebung 6 und der Bodenfläche 4.1 des Rücksprunges 4 Justier- und Gleitbeilagen 8 eingefügt und in ihrer Lage abgesichert bzw. sind bei der Montage des Turbosatzes in diesen Spalt7.1 einfügbar und in ihrer eingefügten Lage absicherbar. Diese Justier- und Gleitbeilagen 8 sind insbesondere so bemessen, dass die Bodenflächen 4.1 der Tragpratze P genau auf das Niveau der horizontalen Achsebene x-z (identisch mit der horizontalen Teilfuge des Turbinengehäuses G2) ausgerichtet sind. Die Justier- und Gleitbeilagen bestehen im einzelnen aus mehreren Lagen, wie es Fig. 8 näher zeigt, und zwar aus einer Gleitmetall-Lage 8.1, aus darunter befindlichen, der genauen Höhenjustierung dienenden Beilagscheiben 8.2 aus Stahlblech und aus einer unteren Lage in Form eines Stahlschuhes 8.3, welcher mit seitlichen winkeligen Ansätzen 8.31, 8.32 die Seitenflächen der Gleitmetall-Beilage 8.1 und der Beilagscheibe 8.2 übergreift und so gegen Verrutschen in achsquerer Richtung sichert (ein Verrutschen in Achsrichtung x kann nicht eintreten, weil im Lager L2 axiale Fixpunkte ausgebildet sind).

Die Tragpratzen P - und dies gilt für alle Tragpratzen P, also auch diejenigen der Turbinenlager L1 und L3-sind in ihrer eingestellten Höhenposition gemäss Fig. 6 gegen Abhebekräfte und -momente durch Riegel 9 gesichert, welche an der Deckfläche 2.1 der Tragflansche 2 lösbar befestigt sind und mit hinsichtlich ihrer Anlageflächen 9.1 höhenjustierbaren Riegelansätzen 9.2 die stufenförmigen Ansätze 3 der Tragpratzen P, und zwar deren Deckfläche 3.1, übergreifen.

Wie bereits erläutert, liegen zweckmässigerweise die Bodenfläche 4.1 des Rücksprunges 4 und ausserdem die Deckfläche 3.1 des axialen Ansatzes 3 der Tragpratze P in der gleichen Horizontalebene x-z und sind mittels der Justier- und Gleitbeilagen 8 auf das Niveau der horizontalen Achsebene x-z der Turbomaschine einjustierbar. Damit diese einjustierte Lage der Tragpratzen unter Aufrechterhaltung eines geringfügigen Gleitspiels auf definierte Weise festgelegt werden kann, sind in den Spaltraum 7.2 zwischen der Unterseite des jeweiligen Riegelansatzes 9.2 und der Deckfläche 3.1 des axialen Ansatzes 3 den Spalt 7.2 überbrükkende, lagengesicherte Gleitsteine 10 eingefügt bzw. bei der Montage einfügbar. Zweckmässigerweise sind zur Lagensicherung dieser Gleitsteine 10 die Riegelansätze 9.2 durchdringende Fixierschrauben 11 von oben in ein Gewindesackloch 10.1 der Gleitsteine eingeschraubt und in der eingeschraubten Lage verdrehgesichert, siehe Verdrehsicherung 11.1 am Kopf der Schraube 11. Die Schrauben 11 durchdringen die Riegel in entsprechenden Bohrungen 11.2; sie sind aus dem rechten Teil der Fig. 7 von oben erkennbar und dem jeweiligen Riegelansatz 9.2 mit entsprechenden Gleitsteinen 10 paarweise zugeordnet.

Die die Tragpratzen P gegen Abheben sichernden Riegel 9 sind selbst kräftig in einer Stärke von 20 bis 30 mm ausgeführt und durch entsprechend kräftige Ankerschrauben 12, die in Gewindesacklöcher 2.2 des Tragflansches 2 eingeschraubt sind, gegen den Tragflansch 2 gehalten. Es handelt sich dabei um Dehnschrauben mit kräftig ausgebildeten Köpfen 12.1 und einem Gewinde 12.2 an ihrem unteren Ende, z. B. von der Grösse M52; entsprechend 52 mm. Die Riegel 9 werden damit unter Vorspannung der Dehnschrauben 12 gegen die Deckfläche 2.1 gehalten und können sich bei Schwingungen während des Betriebes nicht lockern.

Wie bereits anhand der Fig. 1 und 2 angedeutet, dient das mittlere Turbinenlager L2 zur Festlegung eines axialen Fixpunktes der Wärmedehnung bzw. zur Festlegung entsprechender, durch die Fixpunkte gehender Fixpunkt-Ebenen (y-z), und (y-z)₂. Hierzu sind in die beiden Spalträume 7.3a und 7.3b, welche zwischen den in Richtung +x und -x weisenden Flanken 6.2, 6.3 der Randerhebung 6 des Tragflansches 2 einerseits und den diesen gegenüberliegenden Seitenflächen 4.2 des Rücksprunges 4 der Tragpratze P andererseits gebildet sind, Gleit- und Justierbeilagen in Form von Passfedern 13 bzw. 13a, 13b eingefügt und in ihrer Lage abgesichert bzw. während der Montage einfügbar und absicherbar. Die Schnittdarstellung in Fig. 9 zeigt die Lage der Passfedern 13a, 13b, welche mit äusseren winkeligen Ansätzen 13.1 die Randerhebung 6 des Tragflansches 2 umgreifen und in ihrer dargestellten, eingefügten Lage durch eine Abdeckplatte 14 abgesichert sind, wobei die Befestigungsschrauben 15 dieser Abdeckplatte 14, die von der Seite her in entsprechende Gewindesacklöcher der Randerhebung 6 eingeschraubt sind, in ihrer festgeschraubten Lage mittels einer Verdrehsicherung 16 fixiert sind. Letztere ist entsprechend der Verdrehsicherung 11.1 für die Schrauben 11 als Verdrehsicherungsblech mit hochbiegbaren Lappen ausgeführt. Durch die Abdeckplatte 14 ist zugleich der Schuh 8.3 der Justier- und Gleitbeilagen-Anordnung 8 in seitlicher Richtung z lagengesichert, wie es Fig. 8 im einzelnen zeigt. Die Seitenflächen 4.2 entsprechen den allgemein mit Py_{z} bezeichneten Stütz- und Führungsflächen aus Fig. 2.

Durch die festen Randerhebungen 6 der Tragflansche 2 in Verbindung mit den eingefügten Passfedern 13a, 13b sind damit in Richtung x feste Anschläge für die Seitenflächen 4.2 des Tragpratzen-Rücksprunges 4 gegeben, deren achsnormale Referenzebenen strichpunktiert in Fig. 6 noch einmal herausgezeichnet sind und jeweils zusammengefasst als die in Fig. 2 bereits eingezeichneten Referenzebenen (y-z) bzw. (y-z)₂ bezeichnet sind. Dadurch sind die axialen Fixpunkte der Gehäusedehnung für das Gehäuse G1 der Hochdruck-Teilturbine HD und das Gehäuse G2 der Mitteldruck-Teilturbine MD gebildet, deren Gehäusedehnungen in Richtung -x bzw. +x von diesen Fixpunkten ihren Ausgang nehmen. Durch das Turbinenlager L2 ist damit ein Doppellager gebildet, mit vier jeweils paarweise und beidseits der Wellenmitte, d. h. beidseits der vertikalen Achsebene x-y, auf je einem Doppelflansch 2- bzw. 2+ des Lagergehäuses 2 aufgelagerten Tragpratzen P13-P14 und P21-P22 (vgl. Fig. 10), von denen das auf dem einen axialen Ende der zwei Doppelflansche aufliegende Paar P13-P14zum Gehäuse der Hochdruck-Teilturbine HD und das auf dem anderen axialen Ende der zwei Doppelflansche aufliegende Paar P21 -P22 der Tragpratzen P zum Gehäuse G2 der axial benachbarten Mitteldruck-Teilturbine MD gehört.

In Übereinstimmung mit der Definition des axialen Fixpunktes der Gehäusedehnung zwischen zwei einander benachbarten Teilturbinen im allgemeinen und zwischen den (wie dargestellt) Hochdruck- und Mitteldruck-Teilturbinen HD, MD im besonderen ist es vorteilhaft, auch die Definition des axialen Wellenfixpunktes dem Turbinenlager L2 zuzuordnen, wie es Fig. 10 in Verbindung mit Fig. 11 näher zeigt. Fig. 10,11 zeigen den als kräftigen, axial geteilten Ring ausgeführten Lagerkörper 18 des Wellenlagers L21, der an seinen beiden Stirnflächen die beiden Kränze 19a, 19b der Axiallager-Klötze aufnimmt, welche gegen entsprechende Wellenbundflächen 17a, 17b der Welle 17 anliegen und so den axialen Wellenfixpunkt, bzw. genau genommen zwei achsnormale Fixpunkt-ebenen, definieren. Am Innenumfang des Lagerkörpers 18, welcher mit dem Lagergehäuse 1 mittels des Lagerbügels 180 (Fig. 10A) fest verbunden ist, befinden sich die Gleitflächen 20 für das Radial- bzw. Traglager der Welle 17, welche insbesondere einen auswechselbaren Einsatz mit Weissmetall-Gusskörper aufweisen. Die an den Gleitflächen 20 anliegenden Flächen der Welleneinschnürung sind mit 17.1 bezeichnet. Axial benachbart zu dem Axial-Radial-Lager befindet sich eine Wellenkupplung 21; Wellenlager L21 und Kupplung 21 sind durch eine halbzylindrische Haube 22 abgedeckt.

Fig. 10 zeigt, dass in Richtung -x zum Wellenlager L21 am Lagergehäuse 1 ein sogenannter Axialmessgeber 22 befestigt ist, der mit seinen beiden Messaufnehmern 22.1, 22.2 den beiden Stirnflächen eines Wellenbundes 17.2 mit engem Spalt gegenübersteht. Es handelt sich insbesondere um induktive Messaufnehmer, welche der Kontrolle der axialen Wellenposition dienen.

Aus Fig. 10 besonders deutlich erkennbar ist auch die axiale Mittenführung der Teilturbinen- Gehäuse in der vertikalen Achsebene x-y. In Richtung dieser Ebene x-y axial vorspringend sind rechteckige Führungssporne 23 (in Richtung -x vorspringend) und 24 (in Richtung +x vorspringend) an dem der jeweiligen Teilturbine-Stirnseite zugewandten Ende der Lagergehäuse-Ankerplatte 1.0 unterhalb der Turbinenwelle 17 angeordnet, welche unter Belassung flanken- und stirnseitiger Spalte 25.1 bzw. 25.2 in die Rechteckaussparung 26.0 von Führungsgabeln 26 der jeweiligen Turbinenstirnseite fassen. Die beiden Gabelschenkel sind mit 26a und 26b bezeichnet, in die flankenseitigen Spalte 25.1 sind lagengesicherte, der Ausrichtung in Wellenachsrichtung x dienende Passstücke 27 eingefügt. Damit lässt sich eine genaue Justierung der Teilturbinengehäuse an den Lagergehäusen in Richtung x und eine genaue axiale Mittenführung während des Betriebes, wenn sich die Gehäuse axial dehnen, erreichen, wobei sich zwischen den Passstücken 27 und den Innenflanken der Gabelschenkel 26a, 26b die Stütz- und Führungsflächen mₓy (vergleiche Fig. 2) ergeben.

Fig. 10 in Verbindung mit Fig. 7 zeigt noch eine vorteilhafte Messanordnung, wobei an einem axial vorspringenden Ansatz 3 der Tragpratzen P Messmarken bzw. Zeiger 28 befestigt sind, denen im Randbereich des Tragflansches 2 befestigte Skalen 29 zum Ablesen der Gehäusedehnung in Richtung +z bzw. -z zugeordnet sind. Man kann damit also die freie radial-zentrisch-wärmebewegliche Gleitbewegung der Tragpratzen an den Teilturbinen-Gehäusen während des Betriebes kontrollieren und-weil diese Messanordnung 28, 29 allen vier Tragpratzen des Turbinenlagers L2 zugeordnet sind - auch feststellen, ob eine in bezug auf die Wellenachse x symmetrische Wärmebewegung vorliegt.

Im Gegensatz zum Turbinenlager L2 nach Fig. 3 ist das Turbinenlager L1 nach Fig. 4 als Einfachlager ausgeführt mit zwei beidseits der Wellenmitte x einzeln auf je einem Tragflansch 2 des Lagergehäuses 1 aufgelagerten Tragpratzen P11 und (nicht ersichtlich) P12. Dieses Gehäuselager unterscheidet sich von demjenigen nach Fig. 3 dadurch, dass die Passfedern 13a, 13b zur Definition der axialen Fixpunkte hier fehlen, so dass also die Tragpratzen P hier in Richtung -x, ausgehend von der Fixpunkt-Referenzebene (y-z)ᵢ, sich ungehindert wärmebeweglich-gleitend bewegen können.

Sinngemäss, das gleiche trifft zu für das in Fig. 5 dargestellte Turbinenlager L3 (auch hier ist, da nicht erfindungswesentlich, das Wellen lager nicht mit dargestellt). D. h., der Rücksprung 4 der Tragpratze dient nicht zur Aufnahme von Passfedern; die jeweilige Tragpratze P23 und (nicht ersichtlich) P24 kann auf den Justier- und Gleitbeilagen 8 in Richtung x, ausgehend von der achsnormalen Referenzebene (y-z)₂, ungehindert wärmebeweglich-gleitend sich ausdehnen, wobei ebenso wie bei der Anordnung nach Fig. 4 diese Bewegung durch die axiale Mittenführung 23, 26, 27 geführt ist.

Aus Fig. 1, 2 und insbesondere aus Fig. 5 ist noch erkennbar, dass die Wärmebewegung des Gehäuses G2 der Mitteldruck-Teilturbine MD über justierbare Kupplungsstangen 30, welche das Lagergehäuse des Lagers L3 in Kanälen 31 dampfdicht durchdringen, übertragbar ist auf die Innengehäuse der nicht näher dargestellten Niederdruck-Teilturbinen, deren Aussengehäuse demnach unabhängig von den Fundamentriegeln FR bzw. unabhängig von der Tischplatte direkt über ihre Abdampfstutzen auf den Dampfkondensatoren abgestützt werden können, so dass insoweit die Tischplatte gewichtsentlastet ist. Die Kupplungsstangen 30 sind in Ansätze 32 des Abdampfstutzens AST2 eingeschraubt, und diese Schraubverbindung sowie am anderen Ende die Durchführungsstelle durch das Lagergehäusesind durch einen Wellrohr-Kompensator 33 abgedichtet. Der Vorteil einer solchen Anordnung liegt darin, dass ausgehend von den axialen Fixpunkten-Referenzebenen des Turbinenlagers L2 sich die Mitteldruck-Teilturbine MD in Richtung +x und daran anschliessend sich die Innengehäuse der Niederdruck-Teilturbinen in die gleiche Richtung dehnen, was in bezug auf die axiale Wellendehnung, die vom gleichen Turbinenlager L2 ausgehend in Richtung +x erfolgt, sehr kleine axiale Schaufelspiele ergibt.

## Patentansprüche

1. Lageranordnung für Turbomaschinen, insbesondere Dampfturbinen, welch letzteren mehrere koaxial hintereinander angeordnete Teilturbinen (HD, MD) aufweisen, deren Wellen miteinander starr zu einem Wellenstrang (x) gekuppelt sind,
wobei zwischen den Teilturbinen und an den Enden des Wellenstranges die Lagergehäuse (1) der zugehörigen Turbinenlager (L1, L2, L3), umfassendTurbinenwellen- und Turbinengehäuselager, auf Fundament-Konsolen (FR) angeordnet sind,
wobei die Gehäuse (G1, G2) der Teilturbinen (HD, MD) an ihren Gehäuse-Enden mittels Tragpratzen (P) symmetrisch zu beiden Seiten der Welle in der horizontalen Achsebene und mittels axialer Mittenführungen in der vertikalen Achsebene auf bzw. an den Lagergehäusen (1 ) oder sonstigen Fundamentteilen axial- und radial-zentrisch-wärmebeweglich sowie in x-, y- und z-Richtung justierbar gelagert sind,
wobei die Stütz- und Führungsflächen (P_{XZ}, _{P}y_{z}) an den Tragpratzen (P) und die Führungsflächen (m_{XY}) der axialen Miₜtenführung in horizontalen Achsebenen (x-z) bzw. in planparallel zur vertikalen Achsebene (x-y) gerichteten Vertikalebenen bzw. - zur Festlegung axialer Fixpunkte der Gehäuse-Wärmedehnung- in achsnormalen Ebenen (y-z) verlaufen,
und wobei (x) die Wellenachsrichtung, (z) die horizontale achsquere Richtung und (y) die senkrecht zur x-z-Ebene verlaufende vertikale Koordinate bedeuten,
dadurch gekennzeichnet,
- dass die Tragpratzen (P, P11...P14; P21...P24) derTeilturbinen-Gehäuse (G1, G2) jeweils mit einem axial nach aussen vorspringenden, stufenförmigen Ansatz (3) und einem dazu axial einwärts benachbarten, unter Bildung einer als Stütz- und Führungsfläche dienenden horizontalen Bodenfläche (4.1) stufenförmig nach oben abgesetzten Rücksprung (4) versehen sind,
- dass das zugehörige Lagergehäuse (1 ) entsprechend der Lage der Tragpratzen (P) zu beiden Seiten der Welle (17) mit Tragflanschen (2, 2+, 2-) die Tragpratzen (P) untergreift und die Tragflansche (2, 2+, 2-) hierzu jeweils mit einer Vertiefung (5) zur Aufnahme des stufenförmigen Ansatzes (3) und mit einer daran axial angrenzenden stufenförmigen Randerhebung (6) zum Eingriff in den Rücksprung (4) der Tragpratze (P) versehen sind,
- dass der wechselseitige Eingriff des stufenförmigen Ansatzes (3) in die Vertiefung (5) und der Randerhebung (6) in den Rücksprung (4) spielbehaftet unter Bildung von seitlich zugänglichen Spalträumen (7, 7.1, 7.3) ist,
- dass zum Zwecke der gleitfähigen Höhenpositionierung in den Spaltraum (7.1) zwischen Dachfläche (6.1) der Randerhebung (6) und Bodenfläche (4.1) des Rücksprunges (4) Justier-und Gleitbeilagen (8) einfügbar und in ihrer Lage absicherbar sind
- und dass die Tragpratzen (P) in ihrer eingestellten Höhenposition gegen Abhebekräfte und -momente durch Riegel (9) gesichert sind, welche an der Deckfläche (2.1) der Tragflansche (2, 2+, 2-) lösbar befestigt und mit hinsichtlich ihrer Anlageflächen (9.1 ) höhenjustierbaren Riegelansätzen (9.2) die stufenförmigen Ansätze (3) der Tragpratzen (P) übergreifen.

2. Lageranordnung nach Anspruch 1, dadurch gekennzeichnet, dass die Bodenfläche (4.1) des Rücksprunges (4) und die Deckfläche (3.1) des axialen Ansatzes (3) der Tragpratze (P) in der gleichen Horizontalebene (x-z) liegen und mittels der Justier- und Gleitbeilagen (8) auf das Niveau der horizontalen Achsebene der Turbomaschine einjustierbar sind
und dass in den Spaltraum zwischen der Unterseite des jeweiligen Riegelansatzes (9.2) und der Deckfläche (3.1) des axialen Ansatzes (3) den Spalt (7.2) überbrückende, lagengesicherte Gleitsteine (10) eingefügt sind.

3. Lageranordnung nach Anspruch 2, dadurch gekennzeichnet, dass zur Lagensicherung der Gleitsteine (10) die Riegelansätze (9.2) durchdringende Fixierschrauben (11) von oben in ein Gewindesackloch (10.1 ) der Gleitsteine (10) eingeschraubt und verdrehgesichert sind.

4. Lageranordnung nach einem der Ansprüche 1 bis 3, dadurch gekennzeichnet, dass zur Festlegung eines axialen Fixpunktes der Wärmedehnung im Bereich des Gehäuseendes einer Teilturbine in Spalträume (7.3a, 7.3b), die zwischen den in Richtung (+x) und (-x) weisenden Flanken (6.2, 6.3) der Randerhebung (6) des Tragflansches (2) einerseits und den diesen gegenüberliegenden Seitenflächen (4.2) des Rücksprunges (4) der Tragpratze (P) andererseits gebildet sind, Gleit- und Justierbeilagen in Form von Passfedern (13a, 13b) der Seite her einfügbar und in ihrer Lage absicherbar sind.

5. Lageranordnung nach einem der Ansprüche 1 bis 4, gekennzeichnetdurch ein Einfachlager mit zwei beidseits der Wellenmitte einzeln auf je einem Tragflansch (2+ bzw. 2-) des Lagergehäuses (1) aufgelagerten Tragpratzen (P; P11, P12; P23, P24).

6. Lageranordnung nach Anspruch 5, dadurch gekennzeichnet, dass das Einfachlager am äusseren Ende einer Teilturbine (HD bzw. MD) angeordnet und zur Ermöglichung einer axialen Gleitbewegung des Gehäuseendes ohne Passfedern (13a, 13b) in den Axialspalträumen ausgeführt ist.

7. Lageranordnung nach einem der Ansprüche 1 bis 4, gekennzeichnet durch ein Doppellager (L2) mit 4 jeweils paarweise und beidseits der Wellenmitte auf je einem Doppelflansch (2) des Lagergehäuses (1) aufgelagerten Tragpratzen (P13, P14; P21, P22), von denen das auf dem einen axialen Ende der zwei Doppelflansche aufliegende Paar der Tragpratzen zum Gehäuse der einen Teilturbine und das auf dem anderen axialen Ende der zwei Doppelflansche aufliegende Paar der Tragpratzen zum Gehäuse der axial benachbarten Teilturbine gehört.

8. Lageranordnung nach Anspruch 7 sowie 4, dadurch gekennzeichnet, dass das Doppellager (L2) zur Festlegung der axialen Fixpunkte der Wärmedehnung der beiden auf ihm aufgelagerten Teilturbinen-Gehäuse (G1, G2) und zur Aufnahme eines den axialen Wellenfixpunkt definierenden Drucklagers (18, 19a, 19b) dient.

9. Lageranordnung nach Anspruch 8, mit Hochdruck-, Mitteldruck- und wenigstens einer Niederdruck-Teilturbine einer zugehörigen Dampfturbine, dadurch gekennzeichnet, dass das den axialen Fixpunkt der Wärmedehnung definierende Doppellager (L2) zwischen Hochdruck- (HD) und Mitteldruck-Teilturbine (MD) angeordnet ist.

10. Lageranordnung nach einem der Ansprüche 1 bis 9, dadurch gekennzeichnet, dass die die Tragpratzen (P) gegen Abheben sichernden Riegel (9) durch kräftige Ankerschrauben (12) gegen den Tragflansch (2, 2+, 2-) gehalten sind.

11. Lageranordnung nach einem der Ansprüche 1 bis 10, dadurch gekennzeichnet, dass zur Gehäuse-Mittenführung der Teilturbinen in der vertikalen Achsebene (x-y) axial vorspringende rechteckige Führungssporne (23, 24) an dem der Teilturbinen-Stirnseite zugewandten Ende einer Lagergehäuse-Grundplatte (1.0) unterhalb der Turbinenwelle (17) angeordnet sind, welche unter Belassung flanken- und stirnseitiger Spalte (25.1, 25.2) in die Rechteckaussparung (26.0) von Führungsgabeln (26) an derTurbinenstirnseite fassen, wobei die flankenseitigen Spalte durch lagengesicherte, der Ausrichtung in Wellenachsrichtung dienende Passstücke (27) aufgefüllt sind.

12. Lageranordnung nach einem der Ansprüche 1 bis 11, dadurch gekennzeichnet, dass am axial vorspringenden Ansatz (3) der Tragpratzen (P) Messmarken oder Zeiger (28) befestigt sind, denen im Randbereich des Tragflansches befestigte Skalen (29) zum Ablesen der Gehäusedehnung in der Richtung (z) zugeordnet sind.

## Revendications

1. Ensemble de palier pour turbomachines, notamment pour turbines à vapeur qui comportent plusieurs éléments de turbine (HD, MD) montés coaxialement les uns derrière les autres et dont les arbres sont accouplés rigidement entre eux pour former-une ligne d'arbres (x),
dans lequel entre les éléments de turbine et au niveau des extrémités de la ligne d'arbres, le logement (1) des paliers associés (L1, L2, L3) de la turbine, y compris les paliers de l'arbre de la turbine et du carter de cette dernière, sont montés sur des consoles (FR) du bâti,
et dans lequel les carters (G1, G2) des éléments de turbine (HD, MD) sont supportés, au niveau de leurs extrémités, au moyen de consoles de support (P), d'une manière symétrique des deux côtés de l'arbre dans le plan horizontal et au moyen de guides centraux axiaux dans le plan vertical sur les logements (1) des paliers ou sur d'autres parties du bâti, de façon à être mobiles sous l'action de la chaleur, d'une manière centrée axialement et ra- dialementetde manière à pouvoir être ajustés dans les directions x, y et z,
et dans lequel les surfaces d'appui et de guidage (P_{xz' P}y_{z}) présentes sur les consoles de support (P) et les surfaces de guidage (mₓy) du guide central
axial dans les plans horizontaux (x-z) ou dans des plans verticaux parallèles au plan axial vertical (x-y) ou - pour la détermination de points fixes axiaux de la dilatation thermique des carters - dans des plans (y-z) perpendiculaires à l'axe,
et dans lequel (x) désigne la direction de l'axe de l'arbre, (z) la direction horizontale transversale par rapport à l'axe et (y) la coordonnée verticale comptée perpendiculairement au plan x-z,
caractérisé par le fait
- que les consoles de support (P, P11...P14; P21...P24) des carters (G1, G2) des éléments de turbine comportent chacune une partie saillante étagée (3), qui fait saillie axialement vers l'extérieur, et une cavité (4) qui est voisine, vers l'intérieur et dans la direction axiale, de cette partie saillante et est en retrait vers le haut avec une forme étagée en formant une surface horizontale de fond (4.1 ) servant de surface d'appui et de guidage,
- que, conformément à la position des consoles de support (P) des deux côtés de l'arbre (17), le logement de palier associé (1 ) s'engage par des brides de support (2, 2+, 2-), au-dessous des consoles de support (P) et qu'à cet effet les brides de support (2, 2+, 2-) comportent chacune un renfoncement (5) servant à recevoir la partie saillante de forme étagée (3), et un rebord marginal de forme étagée (6) qui jouxte axialement la partie saillante et est destiné à s'engager dans la cavité (4) de la console de support (P),
- que l'interpénétration mutuelle de la partie saillante (3) de forme étagée dans le renfoncement (5), et du rebord marginal (6) dans la cavité (4) est réalisée avec un certain jeu moyennant la formation d'espaces en forme de fentes (7, 7.1, 7.3) accessibles latéralement,
- que pour le positionnement en hauteur par glissement, des cales d'ajustement et de glissement (8) peuvent être insérées dans l'espace en forme de fente (7.1) situé entre la surface supérieure (6.1) du rebord marginal (6) et la surface (4.1 ) du fond du renfoncement (4) et peuvent être bloquées en position, et
- que les consoles de support (P) sont bloquées dans leur position en hauteur réglée, à l'encontre de forces et de moments de soulèvement, par des traverses (9) qui sont fixées de façon amovible à la surface supérieure (2.1) des brides de support (2, 2+, 2-) et s'engagent, par des parties saillantes (9.2), dont les surfaces d'application (9.1 ) sont réglables en hauteur, par-dessus les parties saillantes de forme étagée (3) des consoles de support (P).

2. Ensemble de palier selon la revendication 1, caractérisé en ce que la surface (4.1 ) du fond de la cavité (4) et la surface supérieure (3.1 ) de la partie saillante axiale (3) de la console de support (P) sont situées dans le même plan horizontal (x-z) et peuvent être réglées, à l'aide des cales d'ajustement et de glissement (8) au niveau du plan axial horizontal de la turbomachine, et que des blocs coulissants (10), qui comblent la fente (7.2) et sont bloqués en position, sont insérés dans l'espace en forme de fente situé entre la face inférieure de la partie saillante respective (9.2) de la traverse et la surface supérieure (3.1 ) de la partie saillante axiale .(3).

3. Ensemble de palier suivant la revendication 2, caractérisé par le fait que, pour le blocage en position des blocs coulissants (10), les vis de fixation (11 ), qui traversent les parties saillantes (9.2) de la traverse, sont vissées par le haut et bloquées en rotation dans un trou taraudé borgne (10.1 ) des blocs coulissants (10).

4. Ensemble de palier suivant l'une des revendications 1 à 3, caractérisé par le fait que, pour la détermination d'un point fixe axial de la dilatation thermique au voisinage de l'extrémité du carter d'un élément de turbine, on peut insérer latéralement des cales d'ajustement et de glissement sous la forme de clavettes (13a, 13b) et les bloquer en position dans des espaces en forme de fentes (7.3a, 7.3b), qui sont formés entre les flancs (6.2, 6.3), tournés dans les directions (+x et -x), du rebord marginal (6) de la bride de support (2) d'une part et les surfaces latérales (4.2), situées en vis-à-vis de ces flancs, de la cavité (4) de la console de support (A).

5. Ensemble de palier suivant l'une des revendication 1 à 4, caractérisé par un palier simple comportant deux consoles de support (P; P11, P12; P23, P24) supportées individuellement des deux côtés du centre de l'arbre par des brides respectives de support (2+ ou 2-) du logement de palier (1 ).

6. Ensemble de palier suivant la revendication 5, caractérisé par le fait que le palier simple est installé sur l'extrémité extérieure d'un élément de turbine (HD ou MD) et est réalisé de manière à permettre un déplacementt axial de glissement de l'extrémité du logement sans des clavettes (13a, 13b) dans les espaces en forme de fentes axiales.

7. Ensemble de palier suivant l'une des revendications 1 à 4, caractérisé par un palier double (L2) comportant 4 consoles de support (P13, P14; P21, P22), qui sont supportées respectivement par couples et des deux côtés du centre de l'arbre sur des brides doubles respectives (2) du logement de palier (1) et parmi lesquelles le couple des consoles de support, qui est situé sur une extrémité axiale des deux brides doubles, fait partie du carter d'un élément de turbine et le couple des consoles de support, qui est situé sur l'autre extrémité axiale des deux brides doubles, fait partie du carter de l'élément de turbine qui est voisin axialement.

8. Ensemble de palier suivant les revendications 7 et 4, caractérisé en ce que le palier double (L2) sert à déterminer les points fixes axiaux de la dilatation thermique des deux carters (G1, G2) des éléments de turbine, qui sont supportés par ce palier, et à recevoir un palier de butée (18,19a,19b) définissant le point fixe axial de l'arbre.

9. Ensemble de palier suivant la revendication 8, comportant un élément de turbine à haute pression, un élément de turbine à moyenne pression et au moins un élément de turbine à basse pression d'une turbine à vapeur associée, caractérisé en ce que le palier double (L2), qui définit le point fixe axial de la dilatation thermique, est disposé entre l'élément de turbine à hautre pression (H2) et l'élément de turbine à moyenne pression (MD).

10. Ensemble de palier suivant l'une des revendications 1 à 9, caractérisé en ce que les traverses (9), qui bloquent les consoles de support (A) contre un soulèvement, sont maintenues par des vis d'ancrage robustes (12) contre la bride de support (2,2+,2-).

11. Ensemble de palier suivant l'une des reven- ' dications 1 à 10, caractérisé par le fait que pour le guidage central des carters des éléments de turbine, des béquilles rectangulaires de guidage (23, 24), qui font saillie axialement dans le plan axial vertical (x-y), sont prévues sur l'extrémité, tournée vers la face frontale des éléments de turbine, d'une plaque de base (1.0) du logement de palier, au-dessous de l'arbre (17) de la turbine, ces béquilles de guidage s'engageant, tout en laissant subsister des fentes (25.1, 25.2) au niveau des flancs et de la face frontale, dans l'évidement rectangulaire (26.0) de fourches de guidage (26) situées sur la face frontale de la turbine, les fentes situées sur le côté des flancs étant remplies par des clavettes (27) bloquées en position et servant à réaliser l'alignement dans la direction axiale de l'arbre.

12. Ensemble de palier selon l'une des revendications 1 à 11, caractérisé en ce que sur la partie saillante axiale (3) des consoles de support (P) se trouvent fixées des marques de mesure ou des index (28), auxquels sont associées des échelles (29) fixées dans la zone marginale de la bride de support et permettant la lecture de la dilatation du carter dans la direction (z).

## Claims

1. Bearing arrangement for turbomachines, in particular steam turbines, the latter having several co-axial tandem-joined part turbines (HD, MD), whose shafts are rigidly coupled with each other to a shafting (x),
whereby between the part turbines and at the ends of the shafting, the bearing housings (1) of the associated turbine bearings (L1, L2, L3) including turbine shaft- and turbine housing bearings, are arranged on base consoles (FR),
whereby the housings (G1, G2) of the part turbines (HD, MD) are fixed, on their housing ends, by means of support brackets (P), symmetrically on both sides of the shaft in the horizontal axis plane and by means of axial centre guiding devices in the vertical axis plane, on or at the bearing housing (1) or other fundamental parts, in such a way that they are adjustable axially and in terms of radial-centric-thermal-motion, as well as in x-, y-and z-direction adjustable,
whereby the supporting and guiding surfaces (P_{xz'} Py_{z}) extend on the supporting brackets (P) and the guiding surfaces (mₓy) of the axial centre guiding devices extend in horizontal axis planes (x-z), or in vertical planes pointing in a plane- parallel fashion to the vertical axis plane (x-y), or - for the establishment of axial fixed points of the housing thermal expansion - in the planes (x-y) normal to the axis,
and whereby (x) means the shaft axis direction, (z) means the horizontal direction aslant to the axis, and (y) means the vertical coordinates which extend perpendicularly to the x-z plane, characterised in that the supporting brackets (P, P11...P14; P21...P24) of the part turbine housings (G1, G2) are each provided with an axially outwardly projecting, step-shaped attachment (3) and with, adjacent to it axially inwards, step-shaped, upwardly offset setback (4), forming a horizontal bottom surface serving as a support and guidance surface (4.1),
in that the associated bearing housing (1) corresponding to the position of the supporting brackets (P), grips the supporting brackets (P) from underneath, on both sides of the shaft (17) with supporting flanges (2, 2+, 2-), and the supporting flanges (2, 2+, 2-) for this purpose are each provided with a recess (5) for receiving the step-shaped attachment (3) and with a step-shaped edge elevation (6) axially bordering on it, for interlocking in the setback (4) of the support brackets (P),
in that the reciprocal interlocking of the step-shaped attachment (3) into the recess (5) and of the edge elevation into the setback (4) is affected by play with the formation of gaps (7, 7.1, 7.3) which are accessible from the side,
in that for the purpose of elevation positioning with slidability into the gap (7.1) between the roof surface (6.1) of the edge elevation (6) and the bottom surface (4.1) of the setback (4), adjustability and slidability supplements (8) can be inserted and can be secured in their position,
in that the supporting brackets (P) are secured, in their set elevation positions, against rising forces and -momentums by bars (9), which are detachably fixed to the roof surface (2.1) of the supporting flange (2, 2+, 2-), and overlap the step-shaped attachments (3) of the supporting brackets (P) with bar attachments which are elevation- adjustable with regard to their contact surfaces (9.1).

2. Bearing arrangement according to Claim 1, characterised in that the bottom surface (4.1) of the setback (4) and the roof surface (3.1) of the axial attachment (3) of the supporting bracket (P) lie in the same horizontal plane (x-y) and by means of the adjustability and slidability supplements (8) are adjustable to the level of the horizontal axis plane of the turbomachine and
in that positionally secured sliding rings are inserted into the gap between the underside of each bar attachment (9.2) and the roof surface (3.1) of the axial attachment (3), bridging the gap (7.2).

3. Bearing arrangement according to Claim 2, characterised in that, to positionally secure the sliding rings (10), fixing screws (11) which pene- tratethe bar attachments (9.2) are screwed in from above into a threaded blind hole (10.1) of the sliding rings (10).

4. Bearing arrangement according to one of the Claims 1 to 3, characterised in that for the establishment of an axial fixed point of the thermal expansion in the region of the housing end of a part turbine in gaps (7.3a, 7.3b), which are formed between the flanks (6.2,6.3) of the edge elevation of the supporting flange (2), pointing in the direction (+x) and (-x) on the one hand, and the side surfaces (4.2) of the setback (4) of the supporting bracket (P) on the other, slidability and adjustability supplements in the form of adjusting springs (13a, 13b) can be inserted from the side and can be secured in their position.

5. Bearing arrangement according to one of the Claims 1 to 4, characterised by a single bearing with two supporting brackets (P; P11, P12; P23, P24) which are individually supported onto one supporting flange (2+ and/or 2-) of the bearing housing (1) on each side of the shaft centre.

6. Bearing arrangement according to Claim 5, characterised in that the single bearing is arranged at the outer end of a part turbine ( H D and/or M D) and is constructed in the axial gaps to enable an axial sliding movement of the housing end without sliding springs (13a, 13b).

7. Bearing arrangement according to one of the Claims 1 to 4, characterised by a double layer (L2) with 4 supporting brackets (P13, P14; P21, P22) supported in pairs and on both sides of the shaft centre, each on a double flange (2) of the bearing housing (1), of which the pair of supporting brackets which is supported on the one axial end of the two flanges belongs to the housing of the one part turbine, and the pair of supporting brackets resting on the other axial end of two double flanges belongs to the housing of the axially adjacent part turbine.

8. Bearing arrangement according to Claims 7 and 4, characterised in that the double bearing (L2) serves to establish the axial fixed points of the thermal expansion of the two part turbine housings (G1, G2) which are supported on said double bearing, and to receive one of the thrust bearings (18, 19a, 19b) which define the axial shaft fixed point.

9. Bearing arrangement according to Claim 8 with high-pressure, medium-pressure and at least one low-pressure part turbine of an associated steam turbine, characterised in that the double bearing (L2), which defines the axial fixed point of the thermal expansion, is arranged between the high-pressure- (HD) and the medium-pressure- turbines (MD).

10. Bearing arrangement according to one of the Claims 1 to 9, characterised in that the bars (9) which protect the supporting brackets (P) against rising are held against the supporting flange (2, 2+, 2-) by powerful anchor screws (12).

11. Bearing arrangement according to Claims 1 to 10, characterised in that, forthe housing centre- guiding of the part turbines in the vertical axis plane (x-y), axially protruding rectangular guiding spurs (23, 24) are arranged on the end of a bearing housing base plate (1.0) facing the part turbine front face, under the turbine shaft (17), which spurs, while leaving the flank- and front side gap (25.1, 25.2) as it is, grips into the rectangular channel (26.0) of the guiding forks (26) on the turbine front side, whereby the flank side gaps are filled up with positionally secured fitting pieces (27) serving the alignment in the shaft axis direction.

12. Bearing arrangement according to one of the Claims 1 to 11, characterised in that, on the axially protruding attachment (3) of the supporting brackets (P), measuring marks or indicators (28) are fixed, to which sliding scales (29), fixed in the marginal region of the supporting flange, are allocated for reading off the housing expansion in direction (z).
